# EUROPÄISCHE PATENTSCHRIFT

(11) **EP 4 079 674 B1**
(45) Veröffentlichungstag und Bekanntmachung des Hinweises auf die Patenterteilung: **19.02.2025**
(21) Anmeldenummer: 22168480.6
(22) Anmeldetag: 14.04.2022
(51) Int. Cl.: B66D 3/18, B66F 9/06

(54) **HANDHABUNGSVORRICHTUNG MIT STEUERUNG**
HANDLING DEVICE WITH CONTROL
DISPOSITIF DE MANUTENTION À COMMANDE

(30) Priorität: 20.04.2021 DE 102021109902
(43) Veröffentlichungstag der Anmeldung: 26.10.2022
(73) Patentinhaber: J. Schmalz GmbH, 72293 Glatten (DE)
(72) Erfinder: Dreher, Stefan, 72218 Wildberg (DE); Müller, Daniel, 72221 Haiterbach (DE); Beck, Steffen, 72227 Egenhausen (DE); Kohler, Jonathan, 72296 Schopfloch (DE); Burt, Hans, 72160 Horb a. N. (DE); Katz, Sandro, 72108 Rottenburg (DE)
(74) Vertreter: DREISS Patentanwälte PartG mbB

(56) Entgegenhaltungen:
- EP-A1- 3 002 247
- WO-A1-98/43911
- DE-A1- 102015 112 125
- DE-A1- 102018 121 726
- DE-U1- 202020 104 055
- JP-A- 2011 119 556

## Beschreibung

Die Erfindung betrifft eine Handhabungsvorrichtung zum Handhaben und ggf. Transportieren von Objekten.

In Produktions- oder Logistikumgebungen gibt es oftmals eine Vielzahl von Handhabungsstationen, an denen Objekte z.B. aus einem Lagerregal auf eine Palette bewegt werden müssen. Zum Bewegen der Objekte können handgeführte Handhabungsvorrichtungen zum Einsatz kommen, die eine hohe Flexibilität beim Verladen ermöglichen. Als Hebehilfen können Schlauchheber mit endständig an einem Hubschlauch angeordneten Sauggreifern zum Einsatz kommen. Auch kranartige Konstruktionen sind bekannt. Aus der EP289042A1 z.B. ist eine stationäre Hebehilfe bekannt, wobei ein Tragseil an einem horizontal ausgerichteten, seitlich verschwenkbaren Ausleger entlanggeführt wird. Am Tragseil kann ein Vakuumgreifer zum Fixieren der Objekte an der Vorrichtung angeordnet sein. Der Bediener kann die Objekte nach dem Aufnehmen von Hand drücken oder ziehen, um sie an ihren Bestimmungsort zu verlagern und dort ein Absetzen zu veranlassen. Zum Bewegen von Objekten über weitere Distanzen kommen oftmals Flurförderfahrzeuge zum Einsatz, z.B. Kommissionierer, Gabelstapler oder Hubwagen.

EP 3 002 247 A offenbart den Oberbegriff von Anspruch 1.

Aus der EP 3 002 247 A1 ist ein Gabelstapler mit einer Stützstruktur und einem Ausleger bekannt, wobei an dem Ausleger ein Handhabungsarm mit Mitteln zum Greifen einer Last angeordnet ist. Aus der DE 10 2015 112 125 A1 ist ein Kommissioniergerät mit einem Manipulator-Knickarm und einem Greifer bekannt. Aus der DE 20 2020 104 055 U1 ist ein Manipulator zum Anordnen an einem Flurförderfahrzeug bekannt. Aus der WO 98/43911 A1 ist eine Vorrichtung mit einem Ausleger und daran angeordneter Handhabungsvorrichtung bekannt. Aus der DE 10 2018 121 726 A1 ist ein Flurförderfahrzeug umfassend eine Kommissioniervorrichtung bekannt. Aus der JP 2011 119556 A ist zudem ein Mehrgelenkroboter bekannt.

Beim Verlagern der mit der Handhabungsvorrichtung gehaltenen Objekte von Hand sind hohe Anforderungen an die Sicherheit zu stellen, um zu gewährleisten, dass z.B. keine Objekte herunterfallen. Dazu sind die Bediener angehalten, nur die Handhabungsvorrichtung zu bedienen und dabei keine weiteren Tätigkeiten auszuführen. Dies bedingt, dass der Bediener die Objekte ablegen muss, wenn er z.B. die Handhabungsvorrichtung an- und ausschalten möchte oder weitere Peripherie bedienen möchte. Damit geht ein hoher Zeitaufwand einher, insbesondere wenn der Bediener mehrere verschiedene Tätigkeiten hintereinander absolviert.

Der vorliegenden Erfindung liegt die Aufgabe zugrunde, eine Handhabungsvorrichtung bereitzustellen, welche insbesondere bei wechselnden Tätigkeiten komfortabel und sicher bedient werden kann.

Die Aufgabe wird mit einer Handhabungsvorrichtung mit den Merkmalen des Anspruchs 1 gelöst. Die Handhabungsvorrichtung umfasst eine sich bei bestimmungsgemäßen Betrieb der Handhabungsvorrichtung entlang einer senkrechten Stützachse erstreckende Abstützung. An der Abstützung ist ein beweglicher Ausleger angeordnet, welcher z.B. mehrere miteinander beweglich verbundene Auskragglieder umfasst. Die Abstützung und optional der Ausleger sind steuerbar, d.h. Konfiguration und Position ist angetrieben einstellbar. Die Abstützung ist kontrolliert höhenverstellbar. Der Ausleger kann z.B. steuerbar seine Konfiguration ändern.

Zudem umfasst die Handhabungsvorrichtung ein an dem Ausleger angeordnetes steuerbares Hubwerkzeug, insbesondere Schlauchheber. Das Hubwerkzeug kann vorzugsweise an einem Anschlussabschnitt des letzten Auskragglieds angeordnet sein.

Ferner umfasst die Handhabungsvorrichtung ein steuerbares Greifmittel zum Fixieren von Objekten, insbesondere Sauggreifer, das derart an dem Hubwerkzeug angeordnet ist, dass das Greifmittel und ein damit fixiertes Objekt anhebbar und absenkbar ist.

Die Abstützung ist höhenverstellbar. Optional kann der Ausleger relativ zur Abstützung rotatorisch und/oder translatorisch beweglich sein. Die Abstützung kann ferner rotatorisch beweglich sein. Der Ausleger kann rotatorisch um die Auskragrichtung und/oder um die Stützachse beweglich sein. Der Ausleger kann z.B. zwei Ausleger aufweisen, welche gelenkig miteinander verbunden sind. Dabei können insbesondere das erste Auskragglied und/oder das wenigstens eine weitere Auskragglied rotatorisch und/oder translatorisch jeweils, zueinander und/oder zur Abstützung beweglich sein.

Die Handhabungsvorrichtung sieht wenigstens eine steuerbare Antriebseinrichtung vor, welche zur Höhenverstellung der Abstützung und optional zum Bewegen des Auslegers ausgebildet ist. Die wenigstens eine Antriebseinrichtung kann ferner zum Bewegen der Abstützung ausgebildet sein. Die Antriebseinrichtung kann insbesondere zum Bewegen des ersten Auskragglieds und/oder des wenigstens einen weiteren Auskragglieds ausgebildet sein.

Die Handhabungsvorrichtung sieht ferner eine Bedieneinrichtung zum Bedienen der Handhabungsvorrichtung durch einen Bediener vor, welche einen vom Bediener greifbaren Halteabschnitt und wenigstens ein Bedienelement umfasst; je nach Funktionalitäten können auch mehrere Bedienelemente vorgesehen sein. Durch Greifen des Halteabschnitts kann der Bediener die Handhabungsvorrichtung, insbesondere das Greifmittel und ein gegriffenes Objekt führen und handhaben.

Der Halteabschnitt ist an dem Greifmittel, an dem Hubwerkzeug oder zwischen dem Hubwerkzeug und dem Greifmittel angeordnet. Somit kann das Greifmittel und ein gegriffenes Objekt durch die Nähe des Halteabschnitts zum Greifmittel einfach und sicher geführt werden. Ferner ist das wenigstens eine Bedienelement (bzw. die mehreren Bedienelemente) an dem Greifmittel, an dem Hubwerkzeug oder zwischen dem Greifmittel und Hubwerkzeug angeordnet.

Die Bedieneinrichtung ist derart ausgebildet, dass mittels des wenigstens einen Bedienelements (bzw. mittels der mehreren Bedienelemente) das Greifmittel und das Hubwerkzeug sowie die Abstützung und optional der Ausleger steuerbar sind.

Zur Einstellung des Hubwerkzeugs und/oder des Greifmittels ist vorzugsweise eine weitere Antriebseinrichtung vorgesehen.

Insofern wirkt die Bedieneinrichtung in der Art einer Steuervorrichtung mit entsprechenden Antriebseinrichtungen für die Abstützung und optional für den Ausleger und ggf. für das Hubwerkzeug und/oder das Greifmittel zusammen. Insbesondere ist je ein Bedienelement zur Steuerung je einer Funktion ausgelegt, z.B. ein Bedienelement zur Steuerung der Höhe der Abstützung, ein Bedienelement zur Steuerung des Hubwerkzeugs, ggf. ein Bedienelement zur Steuerung des Greifmittels und ggf. ein Bedienelement zur Steuerung des Auslegers.

Folglich kann die Handhabungsvorrichtung mit ihren unterschiedlichen Funktionen, wie Greifen sowie Heben und Senken des Hubwerkzeugs und der Abstützung, im Bereich des Greifmittels vom Bediener bedient werden. Der Bediener muss somit zum Ändern der Konfiguration der Handhabungsvorrichtung weder seine Position verlassen noch das gegriffene Objekt und/oder das Greifmittel ablegen.

Der Ausleger umfasst vorzugsweise mehrere Auskragglieder, wobei ein erstes Auskragglied dreh- und/oder verschiebefest an der Abstützung angeordnet ist und sich in einer ersten Auskragebene quer zur Abstützung entlang einer ersten Auskragrichtung erstreckt und wobei wenigstens ein weiteres sich in einer weiteren Auskragebene erstreckendes Auskragglied mit jeweils einem Gelenk am vorherigen Auskragglied verschwenkbar angeordnet ist. Die Gelenke und/oder die Auskragglieder sind vorzugsweise derart ausgebildet, dass die nachfolgenden Auskragebenen jeweils unter den vorherigen Auskragebenen liegen.

Vorteilhafterweise ist die Bedieneinrichtung, insbesondere der Halteabschnitt und das wenigstens eine Bedienelement, derart ausgebildet, dass der Bediener beim Halten des Halteabschnitts das wenigstens eine Bedienelement betätigen kann. Der Halteabschnitt kann so ausgebildet sein, dass der Bediener mit einer Hand oder mit beiden Händen den Halteabschnitt greifen kann, wobei dann der Halteabschnitt und das wenigstens eine Bedienelement derart ausgebildet sind, dass der Bediener beim Halten des Halteabschnitts das wenigstens eine Bedienelement mit einer Hand oder mit beiden Händen betätigen kann.

Es ist vorteilhaft, wenn der Halteabschnitt derart ausgebildet ist, dass dieser vom Bediener mit einer Hand greifbar ist, und wenn das wenigstens eine Bedienelement derart ausgebildet und/oder positioniert ist, dass der Bediener mit einer Hand gleichzeitig den Haltegriff greifen und das Bedienelement betätigen kann.

Eine vorteilhafte Weiterbildung der Erfindung sieht vor, dass der Haltegriff als greifbare Griffstange ausgebildet ist, welche sich bei bestimmungsgemäßen Betrieb der Handhabungsvorrichtung im Wesentlichen senkrecht, insbesondere im Wesentlichen parallel zur Stützachse, erstreckt. Die Griffstange kann im Querschnitt im Wesentlichen kreisförmig oder ellipsenförmig ausgebildet sein, um gut in der Hand zu liegen. Die Griffstange kann ferner individuell auf wenigstens eine Hand des Bedieners angepasst sein. Das wenigstens eine Bedienelement kann als Bedienknopf, Sensorfeld und/oder Dreh- oder Schieberegler ausgebildet sein. Vorzugsweise kann das Bedienelement durch Druckausübung entlang einer Betätigungsrichtung betätigt werden, wobei die Betätigungsrichtung im Wesentlichen horizontal, insbesondere im Wesentlichen orthogonal zur Stützachse, ausgebildet sein kann. Dies ermöglicht, dass ein Bediener den Halteabschnitt greifen kann und das Bedienelement beim Halten z.B. durch Druck mit dem Daumen und/oder einem Finger betätigen kann.

Die Bedieneinrichtung ist derart ausgebildet, dass mittels des wenigstens einen Bedienelements die wenigstens eine Antriebseinrichtung zur Höhenverstellung der Abstützung und optional zum Bewegen des Auslegers, insbesondere zum Bewegen des ersten Auskragglieds und/oder des wenigstens einen weiteren Auskragglieds, steuerbar ist. Die Bedieneinrichtung kann eine Verbindungseinrichtung (z.B. Steuerkabel oder Bus-Verbindung) zum Verbinden des wenigstens einen Bedienelements und der wenigstens einen Antriebseinrichtung vorsehen, welche insbesondere innerhalb der Handhabungsvorrichtung und vorzugsweise innerhalb der Abstützung und/oder des Auslegers angeordnet ist.

Vorteilhafterweise ist die Bedieneinrichtung derart ausgebildet, dass mittels des wenigstens einen Bedienelements das Greifmittel zum Fixieren eines Objekts steuerbar ist. Das Greifmittel kann z.B. als mechanischer Greifer mit wenigstens einer Backe zum Fixieren des Objekts ausgebildet sein. Durch Betätigen des wenigstens einen Bedienelements wird veranlasst, dass die Backe bewegt, insbesondere geöffnet und geschlossen, wird. Hierzu kann die Bedieneinrichtung mit einer Antriebseinrichtung des Greifmittels zusammenwirken. Das Greifmittel kann auch als Unterdruckgreifer mit wenigstens einer Saugstelle zum Ansaugen eines Objekts ausgebildet sein. Hierbei kann dann die Bedieneinrichtung dazu ausgebildet sein, eine Ventileinrichtung zur Kontrolle der Unterdruckversorgung für den Unterdruckgreifer anzusteuern.

Vorteilhafterweise ist die Bedieneinrichtung auch derart ausgebildet, dass durch Betätigung des wenigstens einen Bedienelements das Hubwerkzeug zum Anheben und Absenken steuerbar ist. Das Hubwerkzeug kann z.B. als Hebeschlauch, als Seil- oder Kettenzug oder als teleskopierbare Säule ausgebildet sein.

Eine vorteilhafte Weiterentwicklung der Erfindung sieht vor, dass das Hubwerkzeug und/oder das Greifmittel mittels Unterdruck antreibbar ist. Die Handhabungsvorrichtung kann einen steuerbaren Unterdruckerzeuger, insbesondere eine steuerbare Unterdruckpumpe, zur Bereitstellung des Unterdrucks umfassen und/oder eine steuerbare Ventileinrichtung, insbesondere mit wenigstens einem steuerbaren Ventil umfassen. Das Ventil dient vorzugsweise dazu, die Beaufschlagung mit Unterdruck für das Hubwerkzeug und/oder das Greifmittel zu steuern. Insofern kann dann das Hubwerkzeug und/oder das Greifmittel mit der Ventileinrichtung steuerbar sein. Die Bedienungseinrichtung kann derart ausgebildet sein, dass mittels des wenigstens einen Bedienelements der Unterdruckerzeuger und/oder die Ventileinrichtung steuerbar ist. Die Bedienungseinrichtung kann derart ausgebildet sein, dass mittels des wenigstens einen Bedienelements der Unterdruckerzeuger ein- und ausschaltbar und die Leistung des Unterdruckerzeugers einstellbar ist. Die Bedienungseinrichtung kann derart ausgebildet sein, dass mittels des wenigstens einen Bedienelements wenigstens ein Ventil der Ventileinrichtung öffenbar und schließbar ist.

Die Abstützung und/oder der Ausleger, insbesondere das erste Auskragglied und/oder das wenigstens eine weitere Auskragglied weisen vorzugsweise Kanäle, insbesondere innenliegende Kanäle, zur Förderung von Medien und/oder Daten auf. Ferner sind die Abstützung und/oder der Ausleger, insbesondere das erste Auskragglied und/oder das wenigstens eine weitere Auskragglied, vorzugsweise als Hohlprofile ausgebildet, wobei die innenliegenden Hohlräume der Hohlprofile die genannten Kanäle bilden. Dadurch wird ein innenliegendes Druckführungssystem für das Hubwerkzeug und/oder das Greifmittel und/oder ein innenliegendes Datenführungssystem für die Bedieneinrichtung bereitgestellt und Störkonturen durch Schläuche und/oder Leitungen vermieden. Die Kanäle verbinden vorzugsweise fluidisch den Unterdruckerzeuger mit dem Hubwerkzeug und/oder mit dem Greifwerkzeug. Die Kanäle verbinden vorzugsweise signaltechnisch die Bedieneinrichtung mit dem Unterdruckerzeuger und/oder mit der wenigstens einen Antriebseinrichtung.

Vorteilhafterweise ist die Bedieneinrichtung derart ausgebildet, dass mittels des wenigstens einen Bedienelements eine mit der Handhabungsvorrichtung zusammenwirkende oder eine in der Umgebung der Handhabungsvorrichtung vorgesehene Peripherieeinrichtung, insbesondere ein Förderband, ein Roboter und/oder eine Produktionsstation, steuerbar ist.

Eine vorteilhafte Weiterentwicklung sieht vor, dass die Handhabungsvorrichtung als mobile Handhabungsvorrichtung zum Anordnen an und/oder zum Verbinden mit einem Flurförderfahrzeug ausgebildet ist. Das Flurförderfahrzeug kann insbesondere als ein Kommissionierer, ein Gabelstapler oder ein Hubwagen ausgebildet sein.

Die Handhabungsvorrichtung kann vorzugsweise ein Basisgehäuse mit einer parallel zur Auskragrichtung verlaufenden Mittellängsachse und mit einer orthogonal zur Mittellängsachse und parallel zur ersten Auskragebene verlaufenden Querachse umfassen. Die Abstützung ist vorzugsweise außermittig bezüglich der Mittellängsachse an dem Basisgehäuse, insbesondere dreh- und/oder verschiebefest, angeordnet. Insofern ist die Abstützung zur Mittellängsachse entlang der Querachse beabstandet an dem Basisgehäuse angeordnet. Demnach kann die Handhabungsvorrichtung einfach mit einem Flurförderfahrzeug bzw. mit einer Handhabungs-Gabel eines Flurförderfahrzeugs unterfahren und bewegt werden. Das Basisgehäuse weist vorzugsweise wenigstens eine Zinkenaufnahme für wenigstens eine Zinke einer Handhabungs-Gabel eines Flurförderfahrzeugs auf, wobei die Zinkenaufnahme insbesondere in der Art eines Zinken-Überschuhs ausgebildet ist. Das Basisgehäuse und/oder die Zinkenaufnahme ist vorzugsweise derart ausgebildet, dass das Basisgehäuse mit dem Flurförderfahrzeug unterfahrbar ist und der wenigstens eine Zinken in die wenigstens eine Zinkenaufnahme einführbar ist. Dadurch ist ein einfacher Transport der Handhabungsvorrichtung mittels des Flurförderfahrzeugs möglich. Die wenigstens Antriebseinrichtung und/oder die Unterdruckpumpe kann vorzugsweise im Basisgehäuse eingeordnet sein.

Weitere Einzelheiten und vorteilhafte Ausgestaltungen der Erfindung sind der nachfolgenden Beschreibung zu entnehmen, anhand der ein Ausführungsbeispiel näher beschrieben und erläutert ist.

Es zeigen:
- Fig. 1: eine schematische Ansicht eines Gabelstaplers und einer erfindungsgemäßen Handhabungsvorrichtung;
- Fig. 2: eine schematische Ansicht der Handhabungsvorrichtung gemäß Fig. 1;
- Fig. 3a: eine schematische Seitenansicht der Abstützung und des Auslegers der Handhabungsvorrichtung gemäß Fig. 1;
- Fig. 3b: eine schematische Draufsicht der Abstützung und des Auslegers der Handhabungsvorrichtung gemäß Fig. 1; und
- Fig. 4: eine schematische Ansicht einer Bedieneinrichtung der Handhabungsvorrichtung gemäß Fig. 1.

In Fig. 1 ist eine mobile Handhabungsvorrichtung 10 mit einem als Gabelstapler ausgebildeten Flurförderfahrzeug 12 gezeigt. Der Gabelstapler 12 weist eine Handhabungsgabel 14 mit zwei Zinken 16 auf. Die Handhabungsvorrichtung 10 ist zum Verbinden mit bzw. zum Anbau an den Gabelstapler 12 oder an einen Hubwagen ausgebildet. Ferner ist ein Koordinatensystem mit den Achsen X, Y und Z gezeigt.

Der Gabelstapler 12 wird zum Anbau der Handhabungsvorrichtung 10 entlang einer Einführrichtung 18, welche in positiver X-Richtung verläuft, bewegt. Zum Transportieren der Handhabungsvorrichtung 10 befindet sich die Handhabungsgabel 14 innerhalb bzw. unterhalb der Handhabungsvorrichtung 10 und wird anschließend in positiver Z-Richtung angehoben. Sobald die Handhabungsvorrichtung 10 sich in der gewünschten Position befindet, wird die Handhabungsgabel 14 in negativer Z-Richtung abgesenkt, sodass die Handhabungsvorrichtung 10 auf dem Boden steht. Zum Lösen des Gabelstaplers 12 von der Handhabungsvorrichtung 10 wird die Handhabungsgabel 14 entgegen der Einführrichtung 18 bewegt. Die mobile Handhabungsvorrichtung 10 umfasst, wie insbesondere in Fig. 2 zu sehen, ein Basisgehäuse 20 mit zwei sich entlang der X-Achse erstreckenden Zinkenaufnahmen 21.

Die Handhabungsvorrichtung 10 umfasst eine sich entlang einer bei bestimmungsgemäßen Betrieb der Handhabungsvorrichtung 10 senkrechten Stützachse 22 erstreckende Abstützung 24. Die Abstützung 24 ist als Säule ausgebildet, welche teleskopierbar und insofern höhenverstellbar ist. An der Abstützung 24 ist ein Ausleger 26 angeordnet. Der Ausleger 26 umfasst ein erstes Auskragglied 28, welches dreh- und verschiebefest an der Abstützung 24 befestigt ist und welches sich in einer ersten Auskragebene 30 entlang einer ersten Auskragrichtung 32 erstreckt. Der Ausleger 26 umfasst ferner ein zweites Auskragglied 34, welches mittels eines ersten Drehgelenks 36 um eine erste Drehachse 37 verschwenkbar an dem ersten Auskragglied 28 gelagert ist und sich in einer zweiten Auskragebene 38 erstreckt. Der Ausleger 26 umfasst ferner ein drittes Auskragglied 40, welches mittels eines zweiten Drehgelenk 42 um eine zweite Drehachse 43 verschwenkbar an dem zweiten Auskragglied 34 gelagert ist und sich in einer dritten Auskragebene 44 erstreckt. Die Auskragglieder 28, 34, 40 und die Drehgelenke 36, 42 sind derart ausgebildet, dass die erste Auskragebene 30 über der zweiten Auskragebene 38 und der dritten Auskragebene 44 angeordnet ist, dass die zweite Auskragebene 38 über der dritten Auskragebene 44 angeordnet ist und dass die erste Auskragebene 30, die zweite Auskragebene 38 und die dritte Auskragebene 44 parallel zueinander verlaufen. In Fig. 2, 3a, 3b ist die Beweglichkeit der Abstützung 24 und des Auslegers 26 mittels der doppelseitigen Pfeile angedeutet.

An dem dritten Auskragglied 40 ist ein Anschlussabschnitt 46 zur Ankopplung eines Hubwerkzeugs 48 vorgesehen. Das Hubwerkzeug 48 ist als steuerbarer Schlauchheber ausgebildet. An dem Hubwerkzeug 48 ist mittelbar ein steuerbarer Sauggreifer 50 zum Fixieren von Objekten 52 derart angeordnet, dass der Sauggreifer 50 und ein damit fixiertes Objekt 52 anhebbar und absenkbar ist.

Zwischen dem Schlauchheber 48 und dem Sauggreifer 50 ist eine Bedieneinrichtung 54 zum Bedienen der Handhabungsvorrichtung 10 durch einen Bediener vorgesehen. Die in Fig. 4 dargestellte Bedieneinrichtung 54 umfasst ein von dem Bediener greifbaren Halteabschnitt 56 und sechs Bedienelemente 58. Der Halteabschnitt 56 ist als greifbare Griffstange ausgebildet, welche sich im Wesentlichen senkrecht erstreckt und eine im Querschnitt elliptische Form aufweist. Der Halteabschnitt 56 kann vom Bediener mit einer Hand gegriffen werden. Die Bedienelemente 58 sind derart an der Bedieneinrichtung 54 angeordnet, dass der Bediener beim Halten des Halteabschnitts 56 die Bedienelemente 58 betätigen kann. Die sechs Bedienelemente 58 sind jeweils als Bedienknopf ausgebildet, sodass der Bediener mittels eines Fingers und/oder eines Daumens durch Druckausübung jeweils entlang einer Betätigungsrichtung 60 die Bedienelemente 58 betätigen kann. Die Betätigungsrichtung 60 liegt im Wesentlichen quer zur Stützachse 22.

Die Handhabungsvorrichtung 10 umfasst einen steuerbaren Unterdruckerzeuger 62 und eine steuerbare Antriebseinrichtung 64. Das Hubwerkzeug 48 und der Sauggreifer 50 sind mittels Unterdruck antreibbar. Der Unterdruckerzeuger 62 ist als Unterdruckpumpe und zur Bereitstellung des Unterdrucks ausgebildet. Die Unterdruckpumpe 62 ist vorzugsweise am im Basisgehäuse 20 angeordnet. Ferner umfasst die Handhabungsvorrichtung 10 innerhalb des Basisgehäuses 20, der Abstützung 24 und des Auslegers 26 eine der Bedieneinrichtung 54 zugeordnete steuerbare Ventileinrichtung 66 mit nicht dargestellten Ventilen zum Leiten des Unterdrucks. Die Antriebseinrichtung 64 wirkt mit der Abstützung 24 und mit den Auskraggliedern 28, 34, 40 zusammen, sodass die Antriebseinrichtung 64 die Abstützung 24 zur Höhenverstellung und die Auskragglieder 28, 34, 40 zum Verschwenken antreibt. Dabei kann Antriebseinrichtung 64 selbstständig nach Betätigen eines Bedienelements 58 die Abstützung 24 und den Ausleger 26 bewegen oder beim Führen der Abstützung 24 und des Auslegers 26 durch den Bediener unterstützend mitwirken, sodass das Bewegen nur einen geringen Kraftaufwand des Bedieners erfordert. Die Antriebseinrichtung 64 ist vorzugsweise im Basisgehäuse 20 oder am Ausleger 26 angeordnet.

Die Handhabungsvorrichtung 10 umfasst zudem ein innenliegendes Druckführungssystem 68 und ein innenliegendes Datenführungssystem 70, welche in der hohl ausgebildeten Abstützung 24 und in dem hohl ausgebildeten Ausleger 26 angeordnet sind. Das Druckführungssystem 68 verbindet fluidisch die Unterdruckpumpe 62 mit dem Hubwerkzeug 48 und mit dem Sauggreifer 50. Das Datenführungssystem 70 verbindet signaltechnisch die Bedieneinrichtung 54 mit der Unterdruckpumpe 62 und der Antriebseinrichtung 64.

Zum Steuern der Handhabungsvorrichtung 10 ist die Bedieneinrichtung 54 derart ausgebildet, dass beim Halten des Halteabschnitts 56 der Bediener die Bedienelemente 58 betätigen kann. Mittels der Bedienelemente 58 sind die Unterdruckpumpe 62, die Antriebseinrichtung 64 und die Ventileinrichtung 66 sowie mit der Handhabungsvorrichtung 10 zusammenwirkende und in der Umgebung der Handhabungseinrichtung 10 vorgesehene Peripherieeinrichtung steuerbar. Folglich ist die Bedieneinrichtung derart ausgebildet, dass mittels der Bedienelemente 58 die Handhabungsvorrichtung 10, insbesondere die Unterdruckpumpe 62 und die Antriebseinrichtung 64, ein- und ausgeschaltet, die Abstützung 24 höhenverstellt, die Auskragglieder 28, 34, 40 um mehr als 360° verschwenkt und das Hubwerkzeug 48 parallel zur Stützachse 22 komprimiert und expandiert werden kann. Zudem ist die Bedieneinrichtung 54 derart ausgebildet, dass mittels der Bedienelemente 58 der Sauggreifer 50 und damit ein fixiertes Objekt 52 anhebbar und absenkbar ist sowie ein Unterdruck im Sauggreifer 50 zum Fixieren des Objekts 52 erzeugt werden kann. Ferner ist die Bedieneinrichtung 54 dazu ausgebildet, dass mittels der Bedienelemente 58 die Leistung des Unterdruckerzeugers 62 und der Antriebseinrichtung 64 einstellbar ist sowie die Ventile der Ventileinrichtung 66 öffenbar und schließbar sind.

## Patentansprüche

1. Handhabungsvorrichtung (10) mit einer sich entlang einer senkrechten Stützachse (22) erstreckenden Abstützung (24),
mit einem an der Abstützung (24) angeordneten Ausleger (26, 28, 34, 40),
mit einem an dem Ausleger (26, 28, 34, 40) angeordneten steuerbaren Hubwerkzeug (48), insbesondere Schlauchheber,
mit einem steuerbaren Greifmittel (50) zum Fixieren von Objekten (52), insbesondere Sauggreifer, das derart an dem Hubwerkzeug (48) angeordnet ist, dass das Greifmittel (50) und ein damit fixiertes Objekt (52) anhebbar und absenkbar ist,
wobei eine Bedieneinrichtung (54) zum Bedienen der Handhabungsvorrichtung (10) durch einen Bediener mit einem von dem Bediener greifbaren Halteabschnitt (56) und mit wenigstens einem Bedienelement (58) vorgesehen ist,
wobei der Halteabschnitt (56) und das wenigstens eine Bedienelement (58) an dem Greifmittel (50) oder an dem Hubwerkzeug (48) oder zwischen dem Greifmittel (50) und dem Hubwerkzeug (48) angeordnet ist,
**dadurch gekennzeichnet, dass** die Abstützung (24) als Säule ausgebildet ist, welche teleskopierbar und insofern höhenverstellbar ist, dass wenigstens eine steuerbare Antriebseinrichtung (64) zur Höhenverstellung der Abstützung (24) vorgesehen ist und dass die Bedieneinrichtung (54) derart ausgebildet ist, dass mittels des wenigstens einen Bedienelements (58) das Greifmittel(50), das Hubwerkzeug (48) und die Antriebseinrichtung (64) zur Höhenverstellung der Abstützung (24) steuerbar sind.

2. Handhabungsvorrichtung (10) nach Anspruch 1, wobei der Halteabschnitt (56) und das wenigstens eine Bedienelement (58) derart ausgebildet sind, dass der Bediener beim Halten des Halteabschnitts (56) das wenigstens eine Bedienelement (58) betätigen kann.

3. Handhabungsvorrichtung (10) nach Anspruch 1 oder 2, wobei der der Halteabschnitt (56) als vom Bediener mit einer Hand greifbarer Haltegriff (56) ausgebildet ist, und dass das wenigstens eine Bedienelement (58) derart ausgebildet und positioniert ist, dass der Bediener mit einer Hand gleichzeitig den Haltegriff (56) greifen und das Bedienelement (58) betätigen kann.

4. Handhabungsvorrichtung (10) nach einem der vorhergehenden Ansprüche, wobei der Haltegriff (56) als greifbare Griffstange (56) ausgebildet ist, welche sich im Betrieb der Handhabungsvorrichtung (10) im Wesentlichen senkrecht erstreckt.

5. Handhabungsvorrichtung (10) nach einem der vorhergehenden Ansprüche, wobei der Ausleger (26, 28, 34, 40) relativ zur Abstützung (24) rotatorisch und/oder translatorisch beweglich ist, wobei die steuerbare Antriebseinrichtung (64) zum Bewegen des Auslegers (26, 28, 34, 40) ausgebildet ist, und wobei die Bedieneinrichtung (54) derart ausgebildet ist, dass mittels des wenigstens einen Bedienelements (58) die Antriebseinrichtung (64) zum Bewegen des Auslegers (26, 28, 34, 40) steuerbar ist.

6. Handhabungsvorrichtung (10) nach einem der vorhergehenden Ansprüche, wobei die Bedieneinrichtung (54) derart ausgebildet ist, dass mittels des wenigstens einen Bedienelements (58) das Greifmittel (50) zum Fixieren eines Objekts (52) und zum Loslassen des Objekts (52) steuerbar ist.

7. Handhabungsvorrichtung (10) nach einem der vorhergehenden Ansprüche, wobei die Bedieneinrichtung (54) derart ausgebildet ist, dass mittels des wenigstens einen Bedienelements (58) das Hubwerkzeug (48) zum Anheben und Absenken des Greifmittels (50) steuerbar ist.

8. Handhabungsvorrichtung (10) nach einem der vorhergehenden Ansprüche, wobei das Hubwerkzeug (48) mittels Unterdruck antreibbar ist, wobei die Handhabungsvorrichtung (10) einen steuerbaren Unterdruckerzeuger (62), insbesondere Unterdruckpumpe, zur Bereitstellung des Unterdrucks und eine steuerbare Ventileinrichtung (66) zur Steuerung des Hubwerkzeugs umfasst, wobei die Bedieneinrichtung (54) derart ausgebildet ist, dass mittels des wenigstens einen Bedienelements (58) der Unterdruckerzeuger (62) und die Ventileinrichtung (66) steuerbar sind.

9. Handhabungsvorrichtung (10) nach einem der vorhergehenden Ansprüche, wobei die Bedieneinrichtung (54) derart ausgebildet ist, dass mittels des wenigstens einen Bedienelements (58) eine mit der Handhabungsvorrichtung (10) zusammenwirkende oder eine in der Umgebung der Handhabungsvorrichtung (10) vorgesehene Peripherieeinrichtung, insbesondere ein Förderband, ein Roboter und/oder eine Produktionsstation, steuerbar ist.

10. Handhabungsvorrichtung (10) nach einem der vorhergehenden Ansprüche, ausgebildet als mobile Handhabungsvorrichtung (10) zum Anordnen an ein Flurförderfahrzeug (12), insbesondere Kommissionierer, Hubwagen oder Gabelstapler.

## Claims

1. A handling device (10), comprising a support (24) that extends along a vertical support axis (22),
comprising a boom (26, 28, 34, 40) arranged on the support (24),
comprising a controllable lifting tool (48), in particular a vacuum tube lifter, arranged on the boom (26, 28, 34, 40),
comprising a controllable gripping means (50) for fixing objects (52), in particular a vacuum gripper, which is arranged on the lifting tool (48) in such a way that the gripping means (50) and an object (52) fixed thereto can be raised and lowered,
wherein an operating apparatus (54) for operating the handling device (10) by an operator is provided with a holding portion (56) that can be grasped by the operator and with at least one operating element (58),
wherein the holding portion (56) and the at least one operating element (58) are arranged on the gripping means (50) or on the lifting tool (48) or between the gripping means (50) and the lifting tool (48),
**characterized in that** the support (24) is designed as a column that is telescopic and height-adjustable **in that** at least one controllable drive apparatus (64) is provided for adjusting the height of the support (24) and **in that** the operating apparatus (54) is designed such that the gripping means (50), the lifting tool (48) and the drive apparatus (64) for adjusting the height of the support (24) can be controlled by means of the at least one operating element (58).

2. The handling device (10) according to claim 1, wherein the holding portion (56) and the at least one operating element (58) are designed such that the operator can actuate the at least one operating element (58) when holding the holding portion (56).

3. The handling device (10) according to claim 1 or 2, wherein the holding portion (56) is designed as a handle (56) that can be grasped by the operator with one hand, and in that the at least one operating element (58) is designed and positioned such that the operator can simultaneously grasp the handle (56) and actuate the operating element (58) with one hand.

4. The handling device (10) according to any of the preceding claims, wherein the handle (56) is designed as a grippable handle bar (56) that extends substantially vertically during operation of the handling device (10).

5. The handling device (10) according to any of the preceding claims, wherein the boom (26, 28, 34, 40) is rotatably and/or translatorily movable relative to the support (24), wherein the controllable drive apparatus (64) is designed to move the boom (26, 28, 34, 40), and wherein the operating apparatus (54) is designed such that the drive apparatus (64) for moving the boom (26, 28, 34, 40) can be controlled by means of the at least one operating element (58).

6. The handling device (10) according to any of the preceding claims, wherein the operating apparatus (54) is designed such that the gripping means (50) for fixing an object (52) and for releasing the object (52) can be controlled by means of the at least one operating element (58).

7. The handling device (10) according to any of the preceding claims, wherein the operating device (54) is designed such that the lifting tool (48) for raising and lowering the gripping means (50) can be controlled by means of the at least one operating element (58).

8. The handling device (10) according to any of the preceding claims, wherein the lifting tool (48) can be driven by means of negative pressure, wherein the handling device (10) comprises a controllable negative pressure generator (62), in particular a negative pressure pump, for providing the negative pressure and a controllable valve apparatus (66) for controlling the lifting tool, wherein the operating apparatus (54) is designed such that the negative pressure generator (62) and the valve apparatus (66) can be controlled by means of the at least one operating element (58).

9. The handling device (10) according to any of the preceding claims, wherein the operating apparatus (54) is designed such that a peripheral apparatus interacting with the handling device (10) or provided in the vicinity of the handling device (10), in particular a conveyor belt, a robot and/or a production station, can be controlled by means of the at least one operating element (58).

10. The handling device (10) according to any of the preceding claims, designed as a mobile handling device (10) to be arranged on an industrial truck (12), in particular an order picker, lift truck or forklift truck.

## Revendications

1. Dispositif de manipulation (10) comportant un support (24) s'étendant le long d'un axe de support vertical (22),
comportant un bras (26, 28, 34, 40) disposé sur le support (24),
comportant un outil de levage (48), en particulier un équipement de levage à tube, pouvant être commandé et disposé sur le bras (26, 28, 34, 40),
comportant un moyen de préhension (50) pouvant être commandé permettant de fixer des objets (52), en particulier des pinces aspirantes, lequel est disposé sur l'outil de levage (48) de telle sorte que le moyen de préhension (50) et un objet (52) fixé avec celui-ci peuvent être soulevés et abaissés,
dans lequel un appareil de manœuvre (54) permettant la manœuvre du dispositif de manipulation (10) par un opérateur, comportant une section de maintien (56) pouvant être saisie par l'opérateur et comportant au moins un élément de manœuvre (58), est prévu,
dans lequel la section de maintien (56) et l'au moins un élément de manœuvre (58) sont disposés sur le moyen de préhension (50) ou sur l'outil de levage (48) ou entre le moyen de préhension (50) et l'outil de levage (48),
**caractérisé en ce que** le support (24) est réalisé sous forme de colonne qui est télescopique et ainsi réglable en hauteur, **en ce qu'**au moins un appareil d'entraînement (64) pouvant être commandé est prévu pour le réglage en hauteur du support (24) et **en ce que** l'appareil de manœuvre (54) est réalisé de telle sorte que le moyen de préhension (50), l'outil de levage (48) et l'appareil d'entraînement (64) peuvent être commandés au moyen de l'au moins un élément de manœuvre (58) pour le réglage en hauteur du support (24).

2. Dispositif de manipulation (10) selon la revendication 1, dans lequel la section de maintien (56) et l'au moins un élément de manœuvre (58) sont réalisés de telle sorte que l'opérateur peut actionner l'au moins un élément de manœuvre (58) lors du maintien de la section de maintien (56).

3. Dispositif de manipulation (10) selon la revendication 1 ou 2, dans lequel la section de maintien (56) est réalisée sous forme de poignée de maintien (56) pouvant être saisie à une main par l'opérateur, **et en ce que** l'au moins un élément de manœuvre (58) est réalisé et positionné de telle sorte que l'opérateur peut simultanément saisir la poignée de maintien (56) à une main et actionner l'élément de manœuvre (58).

4. Dispositif de manipulation (10) selon l'une des revendications précédentes, dans lequel la poignée de maintien (56) est réalisée sous forme de barre de préhension (56) saisissable qui s'étend sensiblement verticalement lorsque le dispositif de manipulation (10) est en fonctionnement.

5. Dispositif de manipulation (10) selon l'une des revendications précédentes, dans lequel le bras (26, 28, 34, 40) est mobile en rotation et/ou en translation par rapport au support (24), dans lequel l'appareil d'entraînement (64) pouvant être commandé est réalisé pour déplacer le bras (26, 28, 34, 40), et dans lequel l'appareil de manœuvre (54) est réalisé de telle sorte que l'appareil d'entraînement (64) peut être commandé au moyen de l'au moins un élément de manœuvre (58) pour le déplacement du bras (26, 28, 34, 40).

6. Dispositif de manipulation (10) selon l'une des revendications précédentes, dans lequel l'appareil de manœuvre (54) est réalisé de telle sorte que le moyen de préhension (50) peut être commandé pour fixer un objet (52) et pour relâcher l'objet (52) au moyen de l'au moins un élément de manœuvre (58).

7. Dispositif de manipulation (10) selon l'une des revendications précédentes, dans lequel l'appareil de manœuvre (54) est réalisé de telle sorte que l'outil de levage (48) peut être commandé pour soulever et abaisser le moyen de préhension (50) au moyen de l'au moins un élément de manœuvre (58).

8. Dispositif de manipulation (10) selon l'une des revendications précédentes, dans lequel l'outil de levage (48) peut être entraîné au moyen d'une dépression, dans lequel le dispositif de manipulation (10) comprend un générateur de dépression (62) pouvant être commandé, en particulier une pompe à dépression, pour la fourniture de la dépression et un appareil à soupape (66) pouvant être commandé pour la commande de l'outil de levage, dans lequel l'appareil de manœuvre (54) est réalisé de telle sorte que le générateur de dépression (62) et l'appareil à soupape (66) peuvent être commandés au moyen de l'au moins un élément de manœuvre (58).

9. Dispositif de manipulation (10) selon l'une des revendications précédentes, dans lequel l'appareil de manœuvre (54) est réalisé de telle sorte qu'un appareil de périphérie, en particulier une bande transporteuse, un robot et/ou une station de production, coopérant avec le dispositif de manipulation (10) ou prévu dans l'environnement du dispositif de manipulation (10), peut être commandé au moyen de l'au moins un élément de manœuvre (58).

10. Dispositif de manipulation (10) selon l'une des revendications précédentes, réalisé sous forme de dispositif de manipulation (10) mobile destiné à être disposé sur un chariot de manutention (12), en particulier un préparateur de commandes, un chariot élévateur ou une empileuse à fourche.
